# EUROPÄISCHE PATENTSCHRIFT

(11) **EP 2 930 794 B1**
(45) Veröffentlichungstag und Bekanntmachung des Hinweises auf die Patenterteilung: **28.10.2020**
(21) Anmeldenummer: 15161644.8
(22) Anmeldetag: 09.12.2009
(51) Int. Cl.: H01R 13/518, H01R 13/52

(54) **Halterahmen mit separaten Steck-Modulen und Verfahren zur Bestückung eines Halterahmens mit Steck-Modulen**
Holding frame with separate plug modules and method for mounting the holding frame with plug modules
Cadre de maintien avec modules de raccordement séparés et méthode pour le montage du cadre de maintien avec modules de raccordement

(43) Veröffentlichungstag der Anmeldung: 14.10.2015
(62) Teilanmeldung aus: 09812484.5
(73) Patentinhaber: Harting Electric GmbH & Co. KG, 32339 Espelkamp (DE)
(72) Erfinder: Schmidt, Martin, 32312 Lübbecke (DE); Spilker, Nicole, 32312 Lübbecke (DE); Riepe, Dieter, 32312 Lübbecke (DE)
(74) Vertreter: Eisenführ Speiser

(56) Entgegenhaltungen:
- EP-A1- 0 183 587
- DE-A1- 4 343 024
- GB-A- 1 346 236
- GB-A- 1 542 971
- US-A- 3 559 813

## Beschreibung

### Beschreibung

Halterahmen mit separaten Steck-Modulen für einen Systemsteckverbinder mit wenigstens einem solchen Halterahmen und einem weiteren Halterahmen, und einem Steckergehäuse.

Eine derartiger Halterahmen mit Steck-Modulen wurde in Hinblick auf die Vereinfachung seiner Montage konzipiert, und um Steckverbindungen mit Steck-Modulen in einem Gehäuse den Anforderungen für eine Industrieumgebung auszubilden.

### Stand der Technik

Aus der EP 0 860 906 B1 ist ein Halterahmen für Steckverbindermodule zum Einbau in Steckverbindergehäuse bekannt, der einen Montagerahmen aus gelenkig miteinander verbundenen Hälften aufweist, in die Steckverbindermodule einsetzbar sind.
Weiterhin ist aus der US 7,316,591 B2 ein kunststoffgefertigter Halterahmen bekannt, bei dem mehrere nebeneinander anzuordnende Steckermodule zwischen durch Schlitze getrennte Wandsegmente gehalten werden.

GB1542971 offenbart ein Halterahmen mit separaten Steck-Modulen nach dem Oberbegriff des Anspruchs 1.

Eine gewisse Nachteiligkeit derartiger bekannter Halterahmen liegt darin, dass diese stets in ein weiteres Gehäuse einzusetzen und dort zu verschrauben sind. Wobei zusätzlich auf die Stromlaufrichtung und damit auf die P210-04 EP.doc

Montagerichtung der in den Steck-Modulen einzusetzenden Kontakte zu achten ist, und dass stets eine vorgegebene Einbaurichtung von Halterahmen zum Steckergehäuse vorgegeben war.

### Aufgabenstellung

Der Erfindung liegt daher die Aufgabe zugrunde, ein Halterahmen mit Steck-Modulen auszubilden, welche ohne separate Befestigungsmittel auskommt und eine Montage von kontaktbestückten Modulen von der Steckseite wie auch von der Anschlussseite des jeweiligen Steckerteiles ermöglicht, wobei auch die Stromlaufrichtung prinzipiell unabhängig von der Kontaktausbildung ist..

Diese Aufgabe wird durch einen Halterahmen mit Steck-Modulen nach Anspruch 1 gelöst.

Vorteilhafte Ausgestaltungen der Erfindung sind in den Unteransprüchen angegeben.

Da die Ausrichtung der Steck-Module innerhalb einer Steckverbindung im Steckeinsatz und im Halterahmen spiegelbildlich vorzusehen ist, ist jeder Steckeinsatz so konzipiert, dass die Steck-Module lediglich in Steckrichtung gedreht in die Rechteckausnehmungen einsetzbar sind.
Weiterhin ist von Vorteil, dass die Steck-Module auch von beiden Seiten in jeden der Halterahmen einfügbar sind - also von der eigentlichen Steckseite mit dem Gegenstecker wie auch von der Kabelanschlussseite.
Ein weiterer Vorteil des erfindungsgemäßen Steckeinsatzes liegt darin, dass er auch Vorrichtungen aufweist, um einen PE-Anbindung werkzeuglos auf einfachste Art und Weise - also die Übergabe einer Schutzleitung - ordnungsgemäß sicherzustellen. Dabei ist eine Version vorgesehen, bei der ein elektrischer Leiter mit einem Crimpanschluss steckbar mit dem Steckeinsatz verbunden ist und eine weitere Version, bei der ein elektrischer Leiter, als Litzenleiter, direkt mittels einer bereits bekannten Vorrichtung steck- und kontaktierbar ist.

### Ausführungsbeispiel

Ein Ausführungsbeispiel der Erfindung ist in der Zeichnung dargestellt und wird im Folgenden näher erläutert. Es zeigen:
- Fig. 1: einen Systemsteckverbinder in einer gestaffelten Darstellung,
- Fig. 2: einen Gehäuserahmen mit einem Steckeinsatz,
- Fig. 3a: einen Eckausschnitt innerhalb des Gehäuserahmens, gem. Fig. 2,
- Fig. 3b: einen Eckausschnitt des Gehäuserahmens mit einem Steckeinsatz, gem. Fig. 2,
- Fig. 4a: zwei perspektivisch übereinander angeordnete Steckeinsätze,
- Fig. 4b: zwei übereinander angeordnete Seitenrahmen der Steckeinsätze,
- Fig. 4c: eine Draufsicht auf die Seitenrahmen der Steckeinsätze mit eingefügten Steck-Modulen,
- Fig. 5: eine perspektivische Darstellung eines Eckausschnittes von zwei übereinander angeordneten Gehäuserahmen mit zwei Steck-Modulen,
- Fig. 6: eine perspektivische Teilansicht eines Gehäuserahmens mit zwei alternativen PE - Anschlusselementen,
- Fig. 7: eine perspektivische Ansicht von zwei Steck-Modulen,
- Fig. 8: ein Demontagewerkzeug für Steck-Module,
- Fig. 9: eine Variante eines Steck-Moduls, und
- Fig. 10: eine Draufsicht auf einen Halterahmen mit einem Steck-Modul und einer Pentaprisma - Kodierung.

Die Fig. 1 zeigt einen Systemsteckverbinder in einer auseinander gezogenen, räumlichen Darstellung, mit einem Steckergehäuse 3, einem ersten Gehäuserahmen 10 und einem als Flanschrahmen ausgebildeten zweiten Gehäuserahmen 20.
Der Gehäuserahmen ist als freitragender erster Halterahmen 10 ausgebildet und umfasst u.a. eine darin integrierte Verrastungseinheit 4, deren Mechanismus mittels einer Druck- und Drehknopf -Technik gelöst ist.
Innerhalb einer Rechteckdurchführung 11 des Halterrahmens 10 sind mehrere Steck-Module 40 angeordnet, die mit Steck-Modulen 40' eines dazu passenden, zweiten Halterahmens 20 korrelieren.
Wobei der Flanschrahmen stationär in ein beliebiges Aggregat, wie zum Beispiel an ein Motor- oder Schrankgehäuse an bzw. eingebaut wird, und der mobile Systemsteckverbinder mit dem Gehäuserahmen (Halterahmen 10) mit dem stationären Flanschrahmen (zweiter Halterahmen 20) zu verbinden ist.
Jeder der Halterahmen 10, 20 ist zum Einsatz für die Steck-Module 40, 40' ausgebildet und mit entsprechenden Konturen für den Einbau in das halbrunde Steckergehäuse 3 oder für einen Ausschnitt in einem Gehäuse ausgestaltet.
Wobei der als zweiter Halterahmen 20 ausgebildete Flanschrahmen einen umlaufenden Flansch 22 mit einem Kragen aufweist in dem ein umlaufender Dichtring 23 angeordnet ist, zur sicheren Abdichtung der Steckverbindung gegen Umwelteinflüsse. Weiterhin ist die Steckseite 6 und die kabelseitige Anschlussseite 7 gekennzeichnet.

In der Fig. 2 ist der Halterahmen 20 des Systemsteckverbinders gezeigt, mit seiner auffälligen Rechteckdurchführung 11, innerhalb des umlaufenden Flansches 22, in der ein Steckeinsatz 30 eingefügt ist.
Dabei ist der Steckeinsatz 30 als U-förmiges Bauteil mit rechtwinklig abgebogenen Seitenrahmen 31 in einer der schmalen Seitenbereiche im Halterahmen verrastet.

In der Fig. 3a ist ein Eckausschnitt des Halterahmens 20 mit Blick auf die Steckseite 6 gezeigt.
Der Ausschnitt zeigt mehrere Anformungen, die für den Einbau eines Steckeinsatzes 30 sowie für die Funktionalität des Systems verantwortlich sind. So ist ein teilweise freistehender Zapfen 26 mit einer Polarisierungsschiene 26' gezeigt, wie eine Ausnehmung 29 und eine quadratische Erhebung 13.

Die Fig. 3b zeigt den gleichen Ausschnitt innerhalb der Rechteckdurchführung mit dem als elektrisch leitendes Teil ausgebildeten Steckeinsatz 30 der mittels der Rastlaschen 33 und Zapfen 26 gehalten ist.
Der Steckeinsatz 30 wird hier von der Steckseite 6, von oben in die Rechteckdurchführung 21 eingefügt.
Dabei wird der Steckeinsatz 30 an seinen Eckbereichen hinter jeweils einen der angeformten Zapfen 26 geschoben und gleichzeitig mittels einer Rastlasche 33, die in Ausnehmungen 29 im Halterahmen 20 eingreift gehalten, so dass ein weiteres Verschieben des Steckeinsatzes 30 verhindert wird.

Die Fig. 4a zeigt zwei Steckeinsätze 30, 30' in einer perspektivischen Ansicht, wie sie in einem gesteckten System in den Halterahmen 10, 20 angeordnet sind. Dabei zeigt der Steckeinsatz 30' lediglich die spiegelbildlichen Unterschiede.
In den Seitenrahmen 31 sind jeweils zwei vom oberen und unteren Rahmenrand 32 nach innen ausgerichtete Zungen 34 angeformt, wobei deren Zungenenden 35 voneinander beabstandet in den Innenraum der Rechteckdurchführung 11 weisen.
Die quadratisch mit Abrundungen ausgeformte Erhebung 13 an den Längsseiten des Halterahmens 20 - das gilt auch für den ersten Halterahmen 10 - die in das Zentrum der Zungen 34 des Seitenrahmens 31 hineinragend, stellt faktisch eine Begrenzung der vier Zungenenden 35 des Steckeinsatzes 30, 30' dar, und ist gleichzeitig der Drehpunkt nach dem Einfügen der Steck-Module 40 von der senkrechten zur waagerechter Verschiebung innerhalb des Halterahmens 10 oder 20.

Weiterhin sind zumindest auf einer Seite eines Steckeinsatzes 30, 30' Kontaktlaschen 37 in einer wellenförmigen Ausführung vorgesehen, die beim Zusammenstecken der beiden Gehäuserahmen 10, 20 den jeweils anderen Steckeinsatz kontaktieren.

Wie aus der Fig. 4b ersichtlich ist, sind die Zungen 34 in den Seitenrahmen 31 des Steckeinsatzes 30, 30' für die beiden Halterahmen 10, 20 so angeordnet, dass der hier oben gezeigte Seitenrahmen 31 auf seiner Außenseite eine Polarisationslücke 39 zeigt (die allerdings genau so breit ist wie die mittlere Lücke 39'), während beim unteren Seitenrahmen 31 die Polarisationslücke 39 innenliegend nahe dem Winkel angeordnet ist.
In die beiden Lücken 39, 39' werden an Schmalseiten eines Steck-Moduls 40 angeformte Längsrippen 45 eingesetzt.

Dazu ist in der Fig. 4c gezeigt, wie aus den Steck-Modulen 40 die Längsrippen 45 und die Querrippen 43 in die Seitenrahmen 31 der beiden Steckeinsätze 30, 30' eingreifen.
Jedes der Steck-Module 40 weist kurze Längsrippen 45 an den Kanten der Schmalseiten 41 sowie etwa mittig der Schmalseiten zwei durch eine Nut 44 beabstandete Querrippen 43 auf.
Zur Bestückung der beiden Halterahmen 10, 20 werden die Steck-Module 40 zunächst senkrecht zum jeweiligen Halterahmen im Bereich des Steckeinsatzes 30 mittels der Längsrippen 45 eingesetzt und geführt, um anschließend mittels der Querrippen 43 bzw. der dazwischen angeordneten Nut 44, an zwei innerhalb der Halterahmen 10,20 gegenüberliegend angeformten Gleitschienen 14, 14' und 24, 24' bis zum Anschlag in der Rechteckdurchführung 11, 21 verschoben zu werden.

Durch das Eingreifen der Längsrippen 45 zwischen den Zungen 34 und den polarisierenden Lücken 39, 39' ist zunächst eine Möglichkeit für eine verwechslungsfreie Polarisation der einzufügenden Steckmodule 40 gesichert. Dabei sind die Längsrippen 45 an den Schmalseiten 41 der prinzipiell ähnlichen oder identischen Steck-Module 40, 40' asymmetrisch zur Breite der Modulgehäuse angeformt.
Darüber hinaus ist zum verwechslungssicheren Stecken, einer der Zapfen 16, 26 im Halterahmen 10, 20 mit einer zusätzlich angeformten Polarisationsschiene 16' 26' versehen, die ein Falschstecken verhindert, weil das Steck-Modul 40, 40' für diesen Bereich schmaler ausgeführt ist als auf der gegenüberliegenden Seite, bei der der Zapfen 16, 26 keine zusätzlich angeformte Schiene aufweist. (Siehe dazu auch Fig. 3b)
Des Weiteren ist aus der Fig. 10 ersichtlich, dass z. B. die Gleitschienen 24, 24' eine unterschiedliche Länge aufweisen, so dass nur die schmalere Seite eines Steck-Moduls in die entsprechende Ausnehmung zwischen dem Zapfen 26 und der längeren Gleitschiene 24 eingefügt werden kann.
Damit ist sichergestellt, dass zwei jeweils in den gegenseitig gesteckten Halterahmen, gegenüberliegend angeordnete Steck-Module nicht vertauscht steckbar sind und zu einer Zerstörung von Bauteilen oder Anlagen führen.

Die Fig. 5 zeigt in einer perspektivischen Ansicht und in einem Teilschnitt der Halterahmen 10, 20, wie zwei Steck-Module 40, 40' die um 180° seitengedreht gegeneinander in den beiden Halterahmen eingesetzt sind. Dabei ist einer der Seitenrahmen des Steckeinsatzes nicht gezeigt.
Deutlich zu erkennen sind die jeweils versetzten Längsrippen 45 auf den Schmalseiten 41 der Steck-Module 40, 40' sind.
Auch ist ersichtlich, wie das Steckmodul 40 nach dem senkrechten Einsetzen mittels der Nut 44 und die sie trennenden Querrippen 43 waagerecht auf den Gleitschienen 14, 14' oder 24, 24' verschoben werden kann.

Zur Übergabe, bzw. zur Weiterleitung der Schutzwirkung eines vorgeschriebenen PE-Schutzleiters innerhalb der Steckverbindung, ist jeweils eine spezielle Anbindung des Schutzleiters an dem Steckeinsatz 30 vorgesehen, wie dies in der Fig. 6 angedeutet ist.
Dabei besteht zum einen die Möglichkeit einen Crimpkontakt 56 mit einem entsprechenden elektrischen Leiter zu verbinden und diesen Crimpkontakt 56 in eine quadratische Ausnehmung 17 z. B. im Halterahmen 10 einzufügen, und den Steckeinsatz 30 mittels zwei daraus U-förmig abgebogener Kontaktzungen 38 zu kontaktieren.

Und zum anderen ist eine weitere, rechteckige Ausnehmung 18 im Halterahmen 10 vorgesehen, in die ein bereits bekanntes und anderweitig genutztes Anschlusselement 58 einfügbar ist, das für eine Kontaktierung von elektrischen Leitern, die als Litzenleiter bekannt sind, vorgesehen ist.
Auch hierzu sind zwei U-förmig ausgebildete Kontaktzungen 38' an dem Steckeinsatz 30 vorgesehen, die zur Kontaktierung in das Anschlusselement 58 hineinreichen.
Beide Anbindungen zur PE-Kontaktierung erfolgen jeweils über die Kabelanschlussseite 7 des ersten 10 wie auch des hierzu nicht weiter gezeigten zweiten Halterahmens 20.

In der Fig. 7 ist ein Beispiel von zwei Steck-Modulen 40, 40' gezeigt, wobei ein erstes Steck-Modul 40 Stiftkontakte 55 und ein zweites Steck-Modul 40' (nicht sichtbar) Buchsenkontakte enthält. Dabei ist das zweite Steck-Modul 40' mit den Buchsenkontakten mit einem Kragen 47 versehen der in eine entsprechende Ausnehmung 48 des ersten Steck-Moduls 40 einfügbar ist, zur Kontaktierung mit denn Stiftkontakten 55.
Darüber hinaus kann eine Variante vorgesehen sein, bei der beide Steck-Module mit Stift- oder Buchsenkontakten ausgerüstet sind, und ein separat gefertigter Adapter ebenfalls kragenähnlich ausgeführt ist, der auf eines der Steck-Module 40 verrastend aufgesteckt wird. Dazu ist dieser Adapter dann mit jeweils konträren Kontakten zu den Kontakten in beiden Steck-Modulen bestückt.

Zum Entfernen eines oder mehrerer Steck-Module 40 aus einem der Halterahmen 10, 20 ist ein bügelförmiges Demontagewerkzeug 50, wie in Fig. 8 dargestellt, erforderlich.
Dessen parallel zu den Schmalseiten 41 der Steck-Module 40, 40' abgewinkelte Seitenbügel 52 wird über die Schmalseiten des im Steckeinsatz 30 eingesetzten Steck-Moduls 40, 40' geschoben.

Dabei werden die Zungen 34 am Steckeinsatz 30 nach außen gebogen, so dass deren Verrastung an den Querrippen 43 vom Steck-Modul 40, 40' aufgehoben wird und das Modul aus dem Steckeinsatz 30 und somit aus dem jeweiligen Halterahmen entfernbar ist.
Das nächstliegende Steck-Modul 40 muss zur Entnahme zunächst wiederum seitlich in den Bereich des Steckeinsatzes 30 verschoben werden, ehe mit dem Demontagewerkzeug 50 die Verrastung der Zungen 34 aufgehoben werden kann.
Wobei vorgesehen ist, die Steck-Module wahlweise beidseitig aus dem jeweiligen Rahmen herausziehbar sind.
Also, in Steckrichtung 6 oder entgegengesetzt in Richtung der Anschlussseite 7 des jeweiligen Halterahmens 10, 20.

Darüber hinaus ist in einer zweiten Ausführungsform ein Steck-Modul 40" wie in der Fig. 9 gezeigt, vorgesehen, dass für bestimmte Anwendungsfälle nicht seitlich innerhalb des Halterahmens 10, 20 verschiebbar sein soll, sondern nur im Bereich des Steckeinsatzes 30 in oder entgegen der Steckrichtung einzufügen ist.
Dazu sind die beiden Querrippen 43 an den Schmalseiten des Moduls zu einer Querrippe 43' zusammengezogen worden, so dass keine Nut zum Verschieben auf den Gleitschienen 14,14', 24, 24' zur Verfügung steht.

In beiden Halterahmen 10, 20 dieser Steckverbindung ist weiterhin eine mechanische Kodierung mit zwei Pentaprismen-Pfosten vorgesehen, um beim Zusammenstecken bei einer Anzahl gleichartigen Steckverbindergehäuse ein Unterscheidungsmerkmal für eine korrekte Steckung in Anspruch nehmen zu können.
Dazu ist in jedem Halterahmen 10, 20 steckseitig, wie in der Fig. 10 gezeigt, mindestens ein 5-kantiger Kodierpfosten 60 vorgesehen, der jeweils zur Hälfte, mittig längsgeteilt ist, und in einem bestimmten gegenseitig passenden (oder auch unpassenden) Winkel steckbar ist, so dass nur die passende Winkelstellung zueinander ein Stecken der beiden Gehäuseteile erlaubt. Dabei sind für die unterschiedlichen Winkelstellungen Zahlensymbole vorgesehen, die bei dem vorgesehenen 2-teiligen Kodiersystem mit den Zahlen 0 - 4 für den ersten Pfosten und für den zweiten von 5 - 9 nummeriert sind. Damit sind bis zu 25 Kombinationen möglich.
Weiterhin ist in der Draufsicht des als Flanschrahmen ausgebildeten Halterahmens 20 ein Steckeinsatz 30 mit einem darin eingefügten Steck-Modul 40 dargestellt.

### Bezugszeichenliste

- 1: Systemsteckverbinder
- 2 3: Gehäuse
- 4: Verrastungs-Verriegelungsmechanismus
- 5 6: Steckseite
- 7: Anschlussseite
- 8 9 **10**: **Gehäuserahmen,** Halterahmen 1
- 11: Rechteckdurchführung
- 12: Ausnehmung für 33
- 13: Erhebung
- 14,14': Gleitschiene, waagerecht lang, 14' Gleitschiene kurz
- 15: Längs-Steg mit
- 16,16': (Zapfen 16' Polarisationsschiene)
- 17: Ausnehmung Crimpkontakt
- 18: Ausnehmung easy lock für Litzenleiter
- 19 **20**: **Flanschrahmen,** Halterahmen 2
- 21: Rechteckdurchführung
- 22: umlaufender Flansch
- 23: umlaufender Dichtring
- 24,24': Gleitschiene, waagerecht, 24' gegenüberliegend kurz
- 25: Öffnung für Verschraubung
- 26,26': Zapfen 26' Polarisationsschiene
- 27: Ausnehmung Crimpkontakt, PE
- 28: Ausnehmung für (easy lock) für Litzenleiter, PE
- 29: Ausnehmung für 33
- **30,30'**: **Steckeinsatz** (Rastelement) U-förmig, **30' Gegensteckeinsatz, Flansch**
- 31: Seiten-Rahmen,
- 32: oberer und unterer Rand
- 33: Rastlaschen
- 34: Zungen
- 35: Zungenenden
- 36: abgewinkelte Klinke (nicht erwähnt)
- 37: Kontaktlaschen, gewellt
- 38,38': Kontaktzungen für PE-Leiter, u-förmig,
- 39,39': Polarisationslücke, 39' mittlere Lücke
- **40,40'**: **Steck-Modul, 40' zweites Steck-Modul, 40"Variante**
- 41: Schmalseiten
- 42: Längsseiten
- 43,43': 2 schmale Querrippen, 43' eine breite Querrippe
- 44: Nut
- 45: Längsrippen
- 46 47: Kragen
- 48: Ausnehmung für 47
- 49 **50**: **Demontagewerkzeug**
- 51: u-förmiger Bügel
- 52: längsgeschlitzter Seitenbügel
- 53 **55**: **Stift- Kontakte**
- **56**: **Crimpkontakt für PE**
- **57 58**: **Kontaktelement für PE**
- **59 60**: **Kodierpfosten**

## Patentansprüche

1. Halterahmen (10, 20) mit separaten Steck-Modulen (40, 40', 40") für einen Systemsteckverbinder (1) mit wenigstens einem solchen Halterahmen (10, 20) und einem weiteren Halterahmen, und einem Steckergehäuse (3), wobei die Steck-Modulen (40, 40', 40") elektrische Kontakte enthalten und von den Halterahmen gehalten werden, wobei der Halterahmen (10, 20) aufweist:
eine Rechteckdurchführung (11, 21) mit Vorrichtungen zur Halterung der Steck-Module (40, 40', 40"),
einen Steckeinsatz (30), der in der Rechteckdurchführung (11, 21) angeordnet ist und innerhalb dessen die Steck-Module (40, 40', 40") in den Halterahmen (10, 20) einfügbar sind, wobei die Steck-Module (40, 40', 40") in der Rechteckdurchführung (11,12) festlegbar angeordnet werden können, **dadurch gekennzeichnet, dass** der Halterahmen ferner
gegenüberliegend angeordnete Gleitschienen (14, 14', 24, 24') aufweist, die in der Rechteckdurchführung (11, 21) ausgebildet sind,
wobei der Halterahmen (10, 20) derart ausgestaltet ist, dass die Steck-Module (40, 40', 40") beidseitig, von einer Steckseite wie von einer Anschlussseite, senkrecht zum Halterahmen in die Rechteckdurchführung (11,12) einsetzbar sind,
wobei der Halterahmen (10, 20) ferner derart ausgestaltet ist, dass ein in den Steckeinsatz (30) eingesetztes Steck-Modul (40, 40'), das jeweils auf gegenüberliegenden Seiten zwei Querrippen (43) und eine dazwischen angeordnete Nut (44) aufweist, innerhalb des Halterahmens (10, 20) quer zur Steckrichtung seitlich bis zu einem Anschlag verschoben werden kann, wobei die Gleitschienen (14, 14', 24, 24') jeweils in die Nuten (44) eingreifen
wobei der Steckeinsatz (30) als separates, U-förmiges und elektrisch leitendes Teil ausgebildet ist und an drei Seiten innerhalb der Rechteckdurchführung (11, 21) des Halterahmens (10, 20) anliegt,
der Steckeinsatz (30) in seinen U-förmig ausgerichteten Seitenrahmen (31) jeweils am oberen und unteren Rand (32) zwei parallel angeordnete und in die Mitte des Seitenrahmens (31) weisende, freistehende Zungen (34) aufweist, deren beabstandete Zungenenden (35) in die Rechteckdurchführung (11,21) gebogen sind.

2. Halterahmen (10, 20) nach Anspruch 1,
wobei der Steckeinsatz (30) mittels nach außen in eine Ausnehmung (12) im Halterahmen (10, 20) wirkender Rastlaschen (33) und mittels eines aus den Eckbereichen des Halterahmens (10, 20) vorragenden Zapfens (16, 26) in der Rechteckdurchführung (11, 21) fixiert ist.

3. Halterahmen (10, 20) nach einem der vorstehenden Ansprüche,
wobei zur Kontaktierung eines Schutzleiters an dem elektrisch leitenden Steckeinsatz (30) Kontaktzungen (38, 38') vorgesehen sind, die mit einem Crimpkontakt (56) oder einem Kontaktelement (58) für Litzenleiter verbindbar sind.

4. Halterahmen (10, 20) nach einem der vorstehenden Ansprüche,
mit einer mechanischen Kodierung, die zwei unabhängig voneinander verdrehbare Pentaprismen-Pfosten (60) umfasst, die in entsprechende 5-kantige Vertiefungen eintauchen, um bei einer Steckverbindung zwei hälftig geteilte Pfosten zusammenfügen, um ein Unterscheidungsmerkmal für gleichartig ausgeführte Steckverbinder in Anspruch nehmen zu können.

5. Verfahren zur Bestückung eines Halterahmens (10, 20) mit Steckmodulen (40, 40', 40"),
wobei der Halterahmen (10, 20) aufweist: eine Rechteckdurchführung (11, 21) mit Vorrichtungen zur Halterung der Steck-Module (40, 40', 40"), einen Steckeinsatz (30), der in der Rechteckdurchführung (11, 21) angeordnet ist und innerhalb dessen die Steck-Module (40, 40', 40") in den Halterahmen (10, 20) einfügbar sind, wobei die Steck-Module (40, 40', 40") in der Rechteckdurchführung (11,12) festlegbar angeordnet werden können, und gegenüberliegend angeordnete Gleitschienen (14, 14', 24, 24'), die in der Rechteckdurchführung (11, 21) ausgebildet sind,wobei der Halterahmen (10, 20) derart ausgestaltet ist, dass die Steck-Module (40, 40', 40") beidseitig, von einer Steckseite wie von einer Anschlussseite, senkrecht zum Halterahmen in die Rechteckdurchführung (11,12) einsetzbar sind,wobei der Halterahmen (10, 20) ferner derart ausgestaltet ist, dass ein in den Steckeinsatz (30) eingesetztes Steck-Modul (40, 40'), das jeweils auf gegenüberliegenden Seiten zwei Querrippen (43) und eine dazwischen angeordnete Nut (44) aufweist, innerhalb des Halterahmens (10, 20) quer zur Steckrichtung seitlich bis zu einem Anschlag verschoben werden kann, wobei die Gleitschienen (14, 14', 24, 24') jeweils in die Nuten (44) eingreifen, wobei der Steckeinsatz (30) als separates, U-förmiges und elektrisch leitendes Teil ausgebildet ist und an drei Seiten innerhalb der Rechteckdurchführung (11, 21) des Halterahmens (10, 20) anliegt,wobei der Steckeinsatz (30) in seinen U-förmig ausgerichteten Seitenrahmen (31) jeweils am oberen und unteren Rand (32) zwei parallel angeordnete und in die Mitte des Seitenrahmens (31) weisende, freistehende Zungen (34) aufweist, deren beabstandete Zungenenden (35) in die Rechteckdurchführung (11,21) gebogen sind,
**dadurch gekennzeichnet, dass**
die Steck-Module (40, 40') zunächst senkrecht zum Halterahmen (10, 20) im Bereich eines Steckeinsatzes (30) in die Rechteckdurchführung (11, 21) des Halterahmens (10, 20) eingesetzt werden, so dass die Querrippen (43) des Steck-Moduls (40, 40') zwischen den Zungenenden (35) des Steckeinsatzes (30) verrastet sind, und die Steck-Module (40, 40') anschließend mittels der zwei Querrippen (43) und der dazwischen angeordneten Nut (44) auf Gleitschienen (14, 14', 24, 24') quer zur Steckrichtung seitlich bis zu einem Anschlag verschoben werden,
wobei die Rechteckdurchführung (11, 21) komplett mit Steck-Modulen (40, 40', 40") ausgefüllt wird.

## Claims

1. Retention frame (10, 20) having separate plug-in modules (40, 40', 40") for a system plug connector (1) having at least one such retention frame (10, 20) and an additional retention frame and a connector housing (3), wherein the plug-in modules (40, 40', 40") contain electrical contacts and are retained by the retention frames, wherein the retention frame (10, 20) has:
a rectangular duct (11, 21) with devices for retaining the plug-in modules (40, 40', 40"),
a plug insert (3) which is arranged in the rectangular duct (11, 21) and within which the plug-in modules (40, 40', 40") can be inserted into the retention frame (10, 20), wherein the plug-in modules (40, 40', 40") can be arranged so as to be able to be secured in the rectangular duct (11, 12),
**characterised in that** the retention frame further has slide rails (14, 14', 24, 24') which are arranged opposite and which are formed in the rectangular duct (11, 21),
wherein the retention frame (10, 20) is configured in such a manner that the plug-in modules (40, 40', 40") can be inserted at both sides, from an insertion side and from a connection side, perpendicularly to the retention frame into the rectangular duct (11, 12),
wherein the retention frame (10, 20) is further configured in such a manner that a plug-in module (40, 40') which is inserted into the plug insert (30) and which has in each case at opposing sides two transverse ribs (43) and a groove (44) which is arranged therebetween, can be displaced within the retention frame (10, 20) transversely relative to the insertion direction laterally as far as a stop, wherein the slide rails (14, 14', 24, 24') engage in each case in the grooves (44),
wherein the plug insert (30) is constructed as a separate, U-shaped and electrically conductive portion and is in abutment with three sides within the rectangular duct (11, 21) of the retention frame (10, 20),
the plug insert (30) has in the side frames (31) thereof, which are orientated in a U-shaped manner, on the upper and lower edge (32) two free-standing tongues (34) which are arranged in a parallel manner and which are directed into the centre of the side frame (31) and whose spaced-apart tongue ends (35) are bent into the rectangular duct (11, 21).

2. Retention frame (10, 20) according to claim 1,
wherein the plug insert (30) is fixed in the rectangular duct (11, 21) by means of locking plates (33) which act outwardly into a recess (12) in the retention frame (10, 20) and is fixed by means of a pin (16, 26) which protrudes from the corner regions of the retention frame (10, 20) in the rectangular duct (11, 21).

3. Retention frame (10, 20) according to either of the preceding claims,
wherein in order to contact a protective conductor on the electrically conductive plug insert (30) there are provided contact tongues (38, 38') which can be connected to a crimp contact (56) of a contact element (58) for strand conductors.

4. Retention frame (10, 20) according to any one of the preceding claims,
having a mechanical encoding which comprises two pentaprism posts (60) which can be rotated independently of each other and which are introduced in corresponding 5-edged recesses in order with a plug connection to join two posts which are divided in half in order to be able to claim a distinctive feature for plug connectors which are constructed in an identical manner.

5. Method for equipping a retention frame (10, 20) with plug-in modules (40, 40', 40"), wherein the retention frame (10, 20) has: a rectangular duct (11, 21) with devices for retaining the plug-in modules (40, 40', 40"), a plug insert (30) which is arranged in the rectangular duct (11, 21) and within which the plug-in modules (40, 40', 40") can be inserted into the retention frame (10, 20), wherein the plug-in modules (40, 40', 40") can be arranged so as to be able to be secured in the rectangular duct (11, 12), and slide rails (14, 14', 24, 24') which are arranged opposite and which are formed in the rectangular duct (11, 21), wherein the retention frame (10, 20) is configured in such a manner that the plug-in modules (40, 40', 40") can be inserted at both sides, from an insertion side and from a connection side, perpendicularly to the retention frame into the rectangular duct (11, 12),
wherein the retention frame (10, 20) is further configured in such a manner that a plug-in module (40, 40') which is inserted into the plug insert (30) and which has in each case at opposing sides two transverse ribs (43) and a groove (44) which is arranged therebetween, can be displaced within the retention frame (10, 20) transversely relative to the insertion direction laterally as far as a stop, wherein the slide rails (14, 14', 24, 24') engage in each case in the grooves (44), wherein the plug insert (30) is constructed as a separate, U-shaped and electrically conductive portion and is in abutment with three sides within the rectangular duct (11, 21) of the retention frame (10, 20), wherein
the plug insert (30) has in the side frames (31) thereof, which are orientated in a U-shaped manner, on the upper and lower edge (32) two free-standing tongues (34) which are arranged in a parallel manner and which are directed into the centre of the side frame (31) and whose spaced-apart tongue ends (35) are bent into the rectangular duct (11, 21), **characterised in that** the plug-in modules (40, 40') are first inserted perpendicularly to the retention frame (10, 20) in the region of a plug insert (30) in the rectangular duct (11, 21) of the retention frame (10, 20) so that the transverse ribs (43) of the plug-in module (40, 40') are engaged between the tongue ends (35) of the plug insert (30), and the plug-in modules (40, 40') are subsequently displaced by means of the two transverse ribs (43) and the groove (44) which is arranged therebetween on slide rails (14, 14', 24, 24') transversely relative to the insertion direction laterally as far as a stop, wherein the rectangular duct (11, 21) is completely filled with plug-in modules (40, 40', 40").

## Revendications

1. Cadre de maintien (10, 20) avec des modules enfichables (40, 40', 40") séparés pour un connecteur enfichable de système (1) avec au moins un cadre de maintien (10, 20) de ce type et un autre cadre de maintien, et un boîtier enfichable (3), dans lequel les modules enfichables (40, 40', 40") contiennent des contacts électriques et sont maintenus par le cadre de maintien, dans lequel le cadre de maintien (10, 20) présente :
un passage rectangulaire (11, 21) avec des dispositifs pour le support des modules enfichables (40, 40', 40"),
un insert enfichable (30), qui est disposé dans le passage rectangulaire (11, 21) et à l'intérieur duquel les modules enfichables (40, 40',40") peuvent être insérés dans le cadre de maintien (10, 20), dans lequel les modules enfichables (40, 40', 40") peuvent être disposés de manière à pouvoir être immobilisés dans le passage rectangulaire (11, 12), **caractérisé en ce que** le cadre de maintien présente en outre des glissières (14, 14', 24, 24') disposées de manière à se faire face, qui sont réalisées dans le passage rectangulaire (11, 21),
dans lequel le cadre de maintien (10, 20) est configuré de telle manière que les modules enfichables (40, 40', 40") peuvent être insérés dans le passage rectangulaire (11, 12) de manière perpendiculaire par rapport au cadre de maintien de part et d'autre, depuis un côté enfichable comme depuis un côté de raccordement,
dans lequel le cadre de maintien (10, 20) est en outre configuré de telle manière qu'un module enfichable (40, 40') inséré dans l'insert enfichable (30), qui présente respectivement sur des côtés se faisant face deux nervures transversales (43) et une rainure (44) intercalée, peut être coulissé de manière transversale par rapport à la direction d'enfichage latéralement jusqu'à une butée à l'intérieur du cadre de maintien (10, 20), dans lequel les glissières (14, 14', 24, 24') viennent en prise respectivement avec les rainures (44),
dans lequel l'insert enfichable (30) est réalisé en tant que partie séparée, en forme de U et électriquement conductrice et repose au niveau de trois côtés à l'intérieur du passage rectangulaire (11, 21) du cadre de maintien (10, 20),
l'insert enfichable (30) présente dans son cadre latéral (31) orienté de manière à présenter une forme de U respectivement au niveau du bord supérieur et inférieur (32) deux languettes (34) isolées disposées de manière parallèle et pointant vers le centre du cadre latéral (31), dont les extrémités de languette (35) tenues à distance sont cintrées dans le passage rectangulaire (11, 21) .

2. Cadre de maintien (10, 20) selon la revendication 1,
dans lequel l'insert enfichable (30) est bloqué dans le passage rectangulaire (11, 21) au moyen de pattes d'enclenchement (33) agissant vers l'extérieur dans un évidement (12) dans le cadre de maintien (10, 20) et au moyen d'un tourillon (16, 26) dépassant hors des zones de coin du cadre de maintien (10, 20).

3. Cadre de maintien (10, 20) selon l'une quelconque des revendications précédentes,
dans lequel sont prévues pour mettre en contact un conducteur de protection au niveau de l'insert enfichable (30) électriquement conducteur, des languettes de contact (38, 38'), qui peuvent être reliées à un contact de sertissage (56) ou à un élément de contact (58) pour des conducteurs multibrins.

4. Cadre de maintien (10, 20) selon l'une quelconque des revendications précédentes,
avec un codage mécanique, qui comprend deux montants à pentaprismes (60) pouvant tourner indépendamment l'un de l'autre, qui s'enfoncent dans des renfoncements correspondants à 5 facettes pour assembler lors d'une connexion par enfichage deux montants divisés en deux moitiés pour pouvoir revendiquer une caractéristique distinctive pour des connecteurs enfichables réalisés de manière similaire.

5. Procédé pour équiper un cadre de maintien (10, 20) avec des modules enfichables (40, 40', 40"),
dans lequel le cadre de maintien (10, 20) présente : un passage rectangulaire (11, 21) avec des dispositifs pour le support des modules de maintien (40, 40', 40"), un insert enfichable (30), qui est disposé dans le passage rectangulaire (11, 21) et à l'intérieur duquel les modules enfichables (40, 40', 40") peuvent être insérés dans le cadre de maintien (10, 20), dans lequel les modules enfichables (40, 40', 40") peuvent être disposés de manière à pouvoir être immobilisés dans le passage rectangulaire (11, 12), et des glissières (14, 14', 24, 24') disposées de manière à se faire face, qui sont réalisées dans le passage rectangulaire (11, 21), dans lequel le cadre de maintien (10, 20) est configuré de telle manière que les modules enfichables (40, 40', 40") peuvent être insérés dans le passage rectangulaire (11, 12) de manière perpendiculaire par rapport au cadre de maintien de part et d'autre, depuis un côté enfichable comme depuis un côté de raccordement, dans lequel le cadre de maintien (10, 20) est en outre configuré de telle manière qu'un module enfichable (40, 40') inséré dans l'insert enfichable (30), qui présente respectivement sur des côtés se faisant face deux nervures transversales (43) et une rainure (44) intercalée, peut être coulissé de manière transversale par rapport à la direction d'enfichage latéralement jusqu'à une butée à l'intérieur du cadre de maintien (10, 20), dans lequel les glissières (14, 14', 24, 24') viennent en prise respectivement avec les rainures (44), dans lequel l'insert enfichable (30) est réalisé en tant que partie séparée en forme de U et électriquement conductrice et repose au niveau de trois côtés à l'intérieur du passage rectangulaire (11, 21) du cadre de maintien (10, 20), dans lequel l'insert enfichable (30) présente dans son cadre latéral (31) orienté de manière à présenter une forme de U, respectivement au niveau du bord supérieur et inférieur (32) deux languettes (34) isolées disposées de manière parallèle et pointant vers le centre du cadre latéral (31), dont les extrémités de languette (35) tenues à distance sont cintrées dans le passage rectangulaire (11, 21),
**caractérisé en ce que**
les modules enfichables (40, 40') sont insérés dans le passage rectangulaire (11, 21) du cadre de maintien (10, 20) d'abord de manière perpendiculaire par rapport au cadre de maintien (10, 20) dans la zone d'un insert enfichable (30) de sorte que les nervures transversales (43) du module enfichable (40, 40') sont enclenchées entre les extrémités de languette (35) de l'insert enfichable (30), et les modules enfichables (40, 40') sont coulissés ensuite sur des glissières (14, 14', 24, 24') de manière transversale par rapport à la direction d'enfichage latéralement jusqu'à une butée au moyen des deux nervures transversales (43) et de la rainure (44) intercalée,
dans lequel le passage rectangulaire (11, 21) est rempli en totalité de modules enfichables (40, 40', 40") .
